# EUROPÄISCHE PATENTSCHRIFT

(11) **EP 0 278 379 B1**
(45) Veröffentlichungstag und Bekanntmachung des Hinweises auf die Patenterteilung: **18.12.1991**
(21) Anmeldenummer: 88101535.8
(22) Anmeldetag: 03.02.1988
(51) Int. Cl.: G21F 9/04

(54) **Verfahren zum Entfernen von radioaktiven Metallisotopen aus flüssigen Lebens- oder Futtermitteln**
Method to remove radioactive metallic isotopes from liquid groceries or foodstuffs
Procédé pour l'enlèvement des isotopes radioactifs métalliques des aliments ou fourrages liquides

(30) Priorität: 10.02.1987 DE 3704046
(43) Veröffentlichungstag der Anmeldung: 17.08.1988
(73) Patentinhaber: SOCIETE DES PRODUITS NESTLE S.A., 1800 Vevey (CH)
(72) Erfinder: Kalscheuer, Hans Dieter, D-8000 München 50 (DE); Pässler, Roland, D-8000 München 40 (DE); Schönegge, Rainer, D-8018 Dichau b. Grafing (DE); Schmelz, Walter, D-8031 Gilsing (DE)

(56) Entgegenhaltungen:
- DE-A- 2 242 412
- DE-A- 3 422 383
- DE-B- 1 908 253
- DE-C- 2 607 292
- FR-A- 1 517 279
- FR-A- 1 584 018
- GB-A- 914 004

## Beschreibung

Die Erfindung betrifft ein Verfahren zum Entfernen von radioaktiven Metallisotopen aus flüssigen Lebens- oder Futtermitteln mit den Merkmalen des Oberbegriffs des Patentanspruches 1.

Weiterhin betrifft die Erfindung eine Austauschersäule zur Durchführung eines solchen Verfahrens sowie die Verwendung von in Wasser und verdünnten Säuren unlöslichem Eisen(III)hexacyanoferrat(II).

Aus der FR-PS 15 17 279 ist ein gattungsgemäßes Verfahren zum Entfernen von radioaktiven Metallisotopen aus flüssigen Lebens-oder Futtermitteln bekannt. Dort werden Ionenaustauscherharze verwendet, die im Gegensatz zu Verbindungen vom Typ Berliner Blau nicht vorwiegend auf Cäsium wirken, sondern auch andere Ionen, die zum Beispiel in Milch in ganz anderen Größenordnungen vorkommen, austauschen.

Aus der DE-PS 26 07 292 ist ein Verfahren bekannt, bei dem es um die Regenerierung von im Kernreaktorbetrieb verbrauchten Ionenaustauscherharzen geht. Es soll dort eine vereinfachte Abfallbeseitigung einschließlich einer möglichen Wiedergewinnung von Konditionierungsstoffen erreicht werden. Es wird die Adsorption von radioaktiven Ionen in Salzsäureauszügen an nicht näher definierte Verbindungen wie Ferroferricyanide oder Silberverbindungen beschrieben.

In der DE-A-22 42 412 wird vorgeschlagen, radiaktive Flüssigkeiten durch Ionenaustauscher und Sekundärregenerierflüssigkeiten dieser Ionenaustauscher mittels wasserlöslicher Ferricyanide in Verbindung mit Bariumcarbonat durch Ausfällen zu dekontaminieren.

Beim in der FR-A-15 84 018 vorgeschlagenen Verfahren werden Flüssigkeiten mit sehr hohen Gehalten an radioaktiven Substanzen verarbeitet. Wegen des hohen Gehaltes an radioaktiven Substanzen werden diese durch geeignete Fällungsmittel niedergeschlagen und aus diesen Niederschlägen wieder rückgewonnen. Die genannten Fällungsmittel sind für Lebensoder Futtermittel nicht geeignet.

Der Erfindung liegt die Aufgabe zugrunde, ein Verfahren der gattungsgemässen Art zu schaffen, bei dem die Lebensoder Futtermittel hinsichtlich der gewünschten Eigenschaften unbeeinträchtigt bleiben und die radioaktiven Metalle in konzentrierter und somit einfach deponierbarer Form abgetrennt werden können.

Die erfindungsgemässe Lösung dieser Aufgabe ist im Patentanspruch 1 gekennzeichnet.

Vorteilhafte Ausgestaltungen sind in den Unteransprüchen 1 bis 4 beschrieben.

Eine beim erfindungsgemässen Verfahren anwendbare Austauschersäule sowie eine Ausgestaltung derselben sind in den Patentansprüchen 5 bzw. 6 beschrieben. Eine Verwendung von in Wasser und verdünnten Säuren unlöslichem Eisen(III) hexacyanoferrat(II) ist im Patentanspruch 7 beschrieben.

Die Vorteile des erfindungsgemässen Verfahrens liegen auf der Hand: Der Cäsium-Kreislauf eines "in-vivo"-Verfahrens wird durchbrochen und die Cäsium-Isotope können dem Kreislauf weitgehend entzogen werden. Die Verfahren lassen sich zentral anwenden, so daß eine Kontrolle und genaue Dosierung gewährleistet ist. Die dem Kreislauf entzogenen Cäsium-Isotope können in konzentrierter Form gewonnen und somit vorschriftsmäßig deponiert oder für andere Zwecke verwendet werden.

Nachfolgend werden Ausführungsbeispiele der Erfindung anhand der Zeichnung näher erläutert. Es zeigt:
- Fig. 1: schematisch ein diskontinuierliches Verfahren zum Dekontaminieren von Milch oder Milchprodukten;
- Fig. 2: schematisch ein kontinuierliches Verfahren zum Entsorgen von Milch oder Milchprodukten, und
- Fig. 3: schematisch eine Eisen(III)hexacyanoferrat(II) enthaltende Patrone zum Dekontaminieren von mit radioaktivem Cäsium kontaminierten Lebens- oder Futtermitteln.

Die in den Fig. 1a, 1b und 1c gezeigte Vorrichtung ermöglicht die diskontinuierliche Entfernung von radioaktiven Metallen aus kontaminierter Milch oder Milchprodukten (sogenanntes Batch-Verfahren).

In einen Behälter 10 wird die Milch 12 eingefüllt. Die Füllhöhe der Milch (oder des Milchproduktes) 12 im Behälter 10 ist mit 10ʹ bezeichnet. Die Milch 12 im Behälter 10 soll entsorgt werden.

Gemäß Fig. 1 wird die zu entsorgende Milch über eine Leitung 14 und eine Pumpe 16 zu einer Ultrafiltrationsvorrichtung 18 überführt. Ultrafiltrationsvorrichtungen sind als solche bekannt und brauchen hier nicht näher beschrieben zu werden. Durch die semipermeable Membran in der Ultrafiltrationsvorrichtung 18 wird Flüssigkeit einschließlich des radioaktiven Cäsiums abgesondert. Die durch die semipermeable Membran durchgelassene Flüssigkeit einschließlich des radioaktiven Cäsiums wird Permeat genannt und gelangt über die Leitung 20 in einen Behälter 22. Das Permeat 24 im Behälter 22 hat den Füllstand 22ʹ.

Die von der semipermeablen Membran der Ultrafiltrationsvorrichtung 18 zurückgehaltenen Bestandteile der Milch 12 (Retentat) werden über die Leitung 26, ein Regelventil 28 und eine Rückführleitung 30 zum Behälter 10 zurückgeführt.

Nach Durchführung der vorstehend beschriebenen Ultrafiltration wird der in Fig. 1b gezeigte Zustand erreicht, d.h. aus der Milch (oder dem Milchprodukt) 12 im Behälter 10 ist eine radioaktives Cäsium enthaltende Flüssigkeit entfernt und in den Behälter 22 überführt worden. Gemäß Fig. 1b (rechts) wird das radioaktiv kontaminierte Permeat 24 im Behälter 22 mittels eines Rührwerkes 32 zur Beschleunigung des Verfahrens durchgerührt. Die Tempeatur des Permeats 24 im Behälter 22 liegt zwischen 20 und 60°C. Zur Absonderung des radioaktiven Cäsiums aus dem Permeat 24 im Behälter 22 wird eine die Cäsiumatome bindende und/oder ionenaustauschende Substanz in den Behälter 22 eingegeben, was in Fig. 1b (rechts) durch die Pfeile 34 angedeutet ist.

Als absorbierendes bzw. ionenaustauschendes Material kommen folgende Stoffe in Betracht: Komplexverbindungen, wie Eisencyanoverbindungen vom Typ Berliner Blau, oder Aluminiumsilikate, wie Bentonite und Zeolithe. Auch Kombinationen der vorstehend genannten Substanzen sind möglich. Die Dosierung liegt bei den Komplexsalzen im Promillebereich und bei den Aluminiumsilikaten im Prozentbereich.

Statt durch Ultrafiltration kann die mit radioaktivem Cäsium kontaminierte Flüssigkeit auch durch eine Umkehrosmose als Permeat abgetrennt werden.

In der in Fig. 1b gezeigten Verfahrensstufe wird das Permeat 24 im Behälter 22 durch die radioaktives Cäsium absorbierende oder ionenaustauschende Substanz behandelt, wobei das Cäsium an die Substanz gebunden wird.

Gemäß Fig. 1c wird in der folgenden Verfahrensstufe das behandelte Permeat 24 in umgekehrter Richtung einer Ultrafiltration in der Ultrafiltrationsvorrichtung 18 unterzogen. Dabei durchdringt isotopenfreie Flüssigkeit die semipermeable Membran in der Ultrafiltrationsvorrichtung 18 und gelangt über die Leitung 36 zurück in den Behälter 10, so daß der Füllstand 10ʹ der Milch (oder des Milchproduktes) 12 fast den ursprünglichen Pegel gemäß Fig. 1a erreicht. Die bei der Ultrafiltration abgefilterten Rückstände (das Retentat) werden über das Regelventil 38 und die Leitung 40 zurück in den Behälter 22 geführt, in dem der radioaktive Rest 24ʹ, also die Isotope bindenden oder ionenaustauschenden Substanzen einschließlich der radioaktiven Isotope, verbleibt. Dieser radioaktive Rest 24ʹ ist hochkonzentriert und kann vorschriftsmäßig gelagert werden, ohne die Umwelt zu belasten.

Fig. 2 illustriert ein kontinuierliches Verfahren zum Dekontaminieren von mit radioaktiven Isotopen, wie Cäsium, kontaminierter Milch oder Milchprodukten.

Die zu reinigende Milch (bzw. das Milchprodukt) gelangt über eine Leitung 50 und eine Pumpe 52 in eine Ultrafiltrationsvorrichtung 54 (in den Figuren sind die Strömungsrichtungen der Stoffe oder Flüssigkeiten durch Pfeile angeben). In der Ultrafiltrationsvorrichtung 54 wird Flüssigkeit einschließlich der radioaktiven Isotope als Permeat abgeschieden und gelangt über eine Leitung 56 in einen Behälter 58, dessen Füllstand mit 58ʹ bezeichnet ist. Ein Rührwerk 60 rührt die Flüssigkeit im Behälter 58.

Über eine Zuleitung 62 wird eine die radioaktiven Isotope absorbierende und/oder ionenaustauschende Substanz in den Behälter 58 gegeben. Mittels einer Ableitung 64 kann diese Substanz einschließlich der an sie gebundenen radioaktiven Isotope in konzentrierter Form abgeführt und einer vorschriftsmäßigen Deponierung zugeführt werden.

Über eine Leitung 66 und ein Regelorgan 68 wird aus dem Behälter 58 Flüssigkeit (also das Permeat aus der Ultrafiltrationsvorrichtung 54 sowie die Isotope bindende und/oder ionenaustauschende Substanz) zu einer zweiten Ultrafiltrationsvorrichtung 70 geführt. Das Permeat der Ultrafiltrationsvorrichtung 70 gelangt über eine Leitung 72 zur Leitung 82, wo es mit dem Retentat aus der Ultrafiltrationsvorrichtung 54 (Leitung 78, Regelorgan 80) zusammengeführt wird. Mittels der Leitung 82 wird die gereinigte Milch oder das Milchprodukt aus der Vorrichtung kontinuierlich entnommen.

Das in der Ultrafiltrationsvorrichtung 70 gebildete Retentat gelangt über die Leitung 74 und das Regelventil 76 zurück in den Behälter 54. Dieses Retentat enthält die Isotope bindende und/oder ionenaustauschende Substanz.

Während des kontinuierlichen Prozesses bleibt der Füllstand 58ʹ im Behälter 58 konstant und die Regelorgane bzw. -ventile werden derart eingestellt, daß der Durchsatz durch die Leitung 56 (also das Permeat aus der Ultrafiltrationsvorrichtung 54) gleich dem Durchsatz durch die Leitung 72 (also dem Permeat aus der Ultrafiltrationsvorrichtung 70) ist.

In der Regel, insbesondere bei der Dekontamination von eiweißhaltigen Produkten, ist der Ultrafiltrationswiderstand in der Ultrafiltrationsvorrichtung 54 erheblich größer als in der Ultrafilterungsvorrichtung 70. Dementsprechend wird die Membranfläche in der Ultrafiltrationsvorrichtung 54 wesentlich größer ausgelegt als in der Ultrafiltrationsvorrichtung 70.

Die in Fig. 2 gezeigte Vorrichtung und das beschriebene Verfahren eignen sich nicht nur zur Dekontamination von Milch oder Milchprodukten sondern auch zur Dekontamination von anderen Flüssigkeiten, wie Getränken, Trinkwasser oder Abwasser.

Das anhand der Fig. 2 beschriebene kontinuierliche Verfahren kann wiederholt durchgeführt werden, entweder durch Rückführung des über die Leitung 82 entnommenen Produktes in die Leitung 50 oder durch Hintereinanderschaltung mehrerer Vorrichtungen gemäß Fig. 2, um den Wirkungsgrad der Dekontamination zu verbessern.

Werden durch den Ionenaustauscher, wie z.B. Bentonit, nicht nur radioaktive Cäsium-Isotope ausgetauscht, sondern auch andere Ionen, so muß gegebenenfalls dieser Verlust durch gezielte Mineralstoffzugabe in die Leitung 78 (Fig. 2) bzw. 36 (Fig. 1c) ausgeglichen werden.

Es ist auch möglich, das erfindungsgemäße Verfahren derart durchzuführen, daß die zu behandelnde Milch (oder das Milchprodukt) durch dünne Röhren aus einer semipermeablen Membran strömt, wobei außerhalb der Röhren die Isotope absorbierende und/oder ionenaustauschende Substanz im Gegenstrom fließt. Bei einer solchen Vorrichtung wird ein direkter Kontakt zwischen dem zu entsorgenden Gut und dem Dekontaminierungsmittel (also der Isotope bindenden und/oder ionenaustauschenden Substanz) vermieden.

Fig. 3 zeigt eine Patrone 100, in der das oben beschriebene Eisen(III)hexacyanoferrat(II) enthalten ist. Vor dem Einfüllen in den Mantel 102 der Patrone 100 wird das unlösliche Eisen(III)hexacyanoferrat(II) von Staubteilen befreit und durch Sieben sichergestellt, daß die Korngröße größer ist als 100 µm, vorzugsweise 300 µm.

Bevor das zu dekontaminierende Lebens- oder Futtermittel durch die Patrone 100 strömt, wird das in der Patrone 100 angeordnete Eisen(III)hexacyanoferrat(II) für ca. 10 Minuten mit Wasser vorgespült.

Das zu dekontaminierende Lebens- oder Futtermittel durchströmt die Patrone 100 und muß zuvor chemisch und/oder physikalisch vorbereitet werden. Der pH-Wert der die Patrone 100 durchströmenden Flüssigkeit muß kleiner als 8 sein. Bevorzugt wird ein pH-Wert im Bereich von 3,5 bis 7. Werden Milch oder Milchprodukte dekontaminiert, so müssen diese vor Eintritt in die Patrone 100 sorgfältig entschlickt werden, d.h. koaggulierte Eiweißstoffe etc. müssen entfernt werden, da sich ansonsten die Patrone nach kurzer Zeit zusetzen würde. Die Schlick- und Feststoffe werden durch Vorfiltern (nicht gezeigt) entfernt.

Die in Fig. 3 gezeigte Patrone 100 weist neben einem Mantel 102, welcher einen Bleischutz aufweisen kann, zwei Flansche 104 auf, so daß mittels der Überwurfmutter 106 die Patrone beidseitig an Schlauchleitungen angeschlossen werden kann, durch welche das zu dekontaminierende Lebens- oder Futtermittel strömt. Am Eingang und am Ausgang der Patrone 100 sind jeweils Sieb/Filter-Anordnungen 108 vorgesehen, durch welche das Eisen(III)hexacyanoferrat(II) im Mantel 102 der Patrone 100 fixiert wird.

Fig. 4 zeigt die Sieb-Filter-Anordnung 108 im Detail. Es sind drei Lagen Siebe 112 vorgesehen sowie eine Filter-Lage 114 und eine Lochscheibe 116.

Die Strömungsrichtung des zu entsorgenden Lebens- oder Futtermittels durch die Patrone 100 ist umkehrbar. Die Umkehrung der Strömungsrichtung hat den Vorteil, daß sowohl eine Auflockerung des Eisen (III) hexacyanoferrats (II) 110 in der Patrone 100 als auch eine bessere Ausnutzung derselben erfolgt.

Um mikrobiologische Verunreinigungen zu vermeiden, kann nach vorgegebenen Zeitspannen ein pH-neutrales Desinfektionsmittel durch die Patrone 100 geschickt werden.

Sobald das in der Patrone 100 angeordnete Eisen(III)hexacyanoferrat(II) über ein vorgegebenes Maß mit radioaktivem Cäsium beladen ist, wird die Patrone 100 insgesamt ausgetauscht und durch eine neue ersetzt. Da die Patrone 100 durch einen Schutzmantel gesichert werden kann, ist es möglich, das kontaminierte Gut ohne jegliche Gefahr für das Bedienungspersonal abzutransportieren und zu deponieren.

## Patentansprüche

1. Verfahren zum Entfernen von radioaktiven Metallisotopen aus flüssigen Lebens- oder Futtermitteln
a) wie zum Beispiel radioaktivem Cäsium,
b) unter Verwendung von die Metallisotope bindenden oder ionenaustauschenden Substanzen, wobei man
c) die flüssigen Lebens- oder Futtermittel, falls erforderlich, in einen Zustand mit einem pH-Wert kleiner als 8 bringt,
d) gegebenenfalls Schlick- und Feststoffe durch insbesondere Vorfiltern oder Zentrifugieren aus der Flüssigkeit abtrennt,
e) die flüssigen Lebens- oder Futtermittel durch eine Austauschersäule fliessen lässt, in der als Metalle bindende oder ionenaustauschende Substanz Ferroferricyanide enthalten ist,
f) welches von Staubanteilen befreit ist und eine Korngrösse von mindestens 100 µm aufweist, dadurch gekennzeichnet, dass
g) es sich bei dem flüssigen Lebens- oder Futtermittel um Milch oder flüssige Milchprodukte handelt,
h) aus der Milch bzw. dem Milchprodukt ein Teil der Elektorlyt enthaltenden Flüssigkeit mittels Zentrifugierung oder Ultrafiltration abgetrennt und mit der Metallisotope bindenden oder ionenaustauschenden Substanz behandelt wird,
i) die radioaktiv beladene Substanz abgetrennt wird, und
j) gegebenenfalls die von den radioaktiven Isotopen befreite Flüssigkeit in die Milch bzw. das Milchprodukt zurückgeführt wird, wobei die Metalle bindende oder ionenaustauschende Substanz unlösliches Fe₄(III) [Fe(II) (CN)₆]₃ (Berliner Blau) ist.

2. Verfahren nach Anspruch 1, dadurch gekennzeichnet, dass die Korngrösse grösser als 300 µm ist.

3. Verfahren nach einem der Ansprüche 1 oder 2, dadurch gekennzeichnet, dass man die Durchflussrichtung der Flüssigkeit durch die Austauschersäule periodisch umkehrt.

4. Verfahren nach einem der Ansprüche 1 bis 3, dadurch gekennzeichnet, dass man periodisch nach vorgegebenen Durchfluss-Zeiten ein pH-neutrales Desinfektionsmittel durch die Austauschersäule strömen lässt.

5. Austauschersäule zur Durchführung des Verfahrens nach einem der Ansprüche 1 bis 4 in Form eines Einwegbehälters oder einer -patrone, mit
A) einer zylindrischen Hülse (102) aus Kunststoff, Glas oder dergleichen, die an beiden Enden mit folgenden Einrichtungen versehen ist:
B) Sieb/Filter-Anordnungen (108),
C) Anschlüsse für eine Flüssigkeitszu- bzw. -abführung, und
D) entfernbare Verschliessmittel, dadurch gekennzeichnet, dass
E) die Hülse eine Füllung von feinteiligem, festem Eisen(III)-hexacyanoferrat(II) enthält.

6. Austauschersäule nach Anspruch 5, dadurch gekennzeichnet, dass
F) die zylindrische Hülse (102) und die Verschliessmittel aussen mit einer Bleifolie belegt sind.

7. Verwendung von in Wasser und verdünnten Säuren unlöslichem Eisen(III)hexacyanoferrat(II) mit
G) einer Teilchengrösse von 100 bis 1000 µm, vorzugsweise 100 bis 500 µm,
H) einem Eisengehalt von 28 bis 34%, vorzugsweise 31% (bezogen auf Lufttrockene Substanz),
I) einer Extinktion im Wasser bei 686 nm von weniger als 0,01 und weniger als 0,01% mit wassereluierbarem Eisen als aktive Füllung für eine Austauschersäule nach einem der Ansprüche 5 oder 6.

## Claims

1. A process for removing radioactive metal isotopes from liquid foods or feeds
a) such as, for example, radioactive caesium,
b) using substances which bind the metal isotopes or ion exchangers,
c) the liquid foods or feeds if necessary being adjusted to a pH value below 8,
d) any slime and solids being removed from the liquid by, in particular, preliminary filtration or centrifugation,
e) the liquid foods or feeds being passed through an exchanger column in which ferroferricyanides are present as the metal-binding or ion-exchanging substance,
f) having been freed from dust and having a particle size of at least 100 µm,
characterized in that
g) the liquid food or feed is milk or a liquid milk product.
h) part of the electrolyte-containing liquid is removed from the milk or the milk product by centrifugation or ultrafiltration and is treated with the substance binding metal isotopes or the ion-exchanging substance,
i) the radioactively charged substance is removed and
j) the liquid freed from the radioactive isotopes is optionally returned to the milk or the milk product, the metal-binding or ion-exchanging substance being insoluble Fe₄(III) [Fe(II) (CN)₆]₃ (Berlin Blue).

2. A process as claimed in claim 1, characterized in that the particle size is greater than 300 µm.

3. A process as claimed in claim 1 or 2, characterized in that the throughflow direction of the liquid through the exchanger column is periodically reversed.

4. A process as claimed in any of claims 1 to 3, characterized in that a pH-neutral disinfectant is periodically passed through the exchanger column after predetermined throughflow times.

5. An exchanger column for carrying out the process claimed in any of claims 1 to 4 in the form of a nonreuseable container or cartridge, comprising
A) a cylindrical sleeve (102) of plastic, glass or the like provided at either end with the following:
B) sieve/filter arrangements (108),
C) connections for the supply and removal of liquid and
D) removable closure means,
characterized in that
E) the sleeve contains a filling of fine-particle solid iron(III) hexacyanoferrate(II).

6. An exchanger column as claimed in claim 5, characterized in that
F) the cylindrical sleeve (102) and the closure means are externally covered with a lead foil.

7. The use of iron (III) hexacyanoferrate(II) insoluble in water and dilute acids and having
G) a particle size of 100 to 1,000 µm and preferably 100 to 500 µm,
H) an iron content of 28 to 34% and preferably 31% (based on air-dry substance),
I) an extinction in water at 686 nm of less than 0.01 and less than 0. 01% water-elutable iron as active filling for the exchanger column claimed in claim 5 or 6.

## Revendications

1. Procédé pour enlever des isotopes radioactifs métalliques de produits alimentaires ou d'aliments pour animaux, sous forme liquide,
a) par exemple du césium radio-actif,
b) en utilisant des substances liant les isotopes métalliques ou des substances d'échange ionique, dans lequel
c) on conditionne les produits alimentaires ou les aliments pour animaux, sous forme liquide, si nécessaire, à un pH de valeur inférieure à 8,
d) on sépare éventuellement du liquide les dépôts et les matières solides en particulier par des pré-filtres ou par centrifugation,
e) on fait passer un courant des produits alimentaires ou des aliments pour animaux, sous forme liquide, sur une colonne échangeuse qui contient des ferrocyanures ferriques comme substance fixant les métaux ou substance d'échange ionique,
f) que l'on débarrasse des particules de poussière et qui présente une grosseur de grains d'au moins 100 µm, caractérisé en ce que
g) les produits alimentaires ou les aliments pour animaux, sous forme liquide, consistent en du lait ou en des produits laitiers liquides,
h) une partie du liquide contenant des électrolytes est séparée du lait ou du produit laitier par centrifugation ou par ultra-filtration et est traitée avec la substance fixant les isotopes métalliques ou d'échange ionique,
i) la substance chargée de radio-activité est séparée et
j) le cas échéant, le liquide débarrassé des isotopes radio-actifs est recyclé au lait ou au produit laitier, la substance fixant les métaux ou substance d'échange ionique étant du Fe₄ (III) [Fe(II) (CN)₆]₃ (bleu de Prusse) insoluble.

2. Procédé suivant la revendication 1, caractérisé en ce que le diamètre des grains est supérieur à 300 µm.

3. Procédé suivant l'une des revendications 1 et 2, caractérisé en ce qu'on inverse périodiquement la direction d'écoulement du liquide à travers la colonne échangeuse.

4. Procédé suivant l'une des revendications 1 à 3, caractérisé en ce qu'on fait couler périodiquement un agent désinfectant à pH neutre à travers la colonne échangeuse après des temps d'écoulement prédéterminés.

5. Colonne échangeuse pour la mise en oeuvre du procédé suivant l'une des revendications 1 à 4 sous forme d'un récipient ou d'une cartouche à usage unique, avec
A) une douille cylindrique (102) en matière plastique, en verre ou en matière similaire, qui comporte aux deux extrémités les éléments suivants:
B) dispositifs (108) à passoires/filtre,
C) raccords pour une arrivée et un départ de liquide et
D) éléments de fermeture éliminables, caractérisée en ce que
E) la douille contient une charge d'hexacyanoferrate (II) de fer (III) solide en fines particules.

6. Colonne échangeuse suivant la revendication 5, caractérisée en ce que
F) la douille cylindrique (102) et les éléments de fermeture sont revêtus extérieurement d'une feuille de plomb.

7. Utilisation d'hexacyanoferrate (II) de fer (III) insoluble dans l'eau et dans des acides dilués, présentant
G) des diamètres de particules de 100 à 1000 µm, de préférence de 100 à 500 µm,
H) une teneur en fer de 28 à 34%, de préférence de 31% (par rapport à la substance séchée à l'air),
I) une extinction dans l'eau à 686 nm de moins de 0,01 avec moins de 0,01% de fer pouvant être élué à l'eau comme charge active, pour une colonne échangeuse suivant l'une des revendications 5 et 6.
